# FASCICULE DE BREVET EUROPEEN

(11) **EP 1 836 934 B1**
(45) Date de publication et mention de la délivrance du brevet: **14.04.2010**
(21) Numéro de dépôt: 07300883.1
(22) Date de dépôt: 20.03.2007
(51) Int. Cl.: A47C 23/06

(54) **Elément de suspension pour sommier ou siège du type à lattes muni de moyens de réglage de fermeté**
Lagerungselement für Sprungrahmen oder Lattenrost, die mit Mitteln zur Stabilitätseinstellung versehen sind
Suspension element for bed base or seat of the type with slats equipped with firmness-adjustment means

(30) Priorité: 20.03.2006 FR 0602424
(43) Date de publication de la demande: 26.09.2007
(73) Titulaire: DELAHOUSSE ET FILS, F-49320 Vauchretien (FR)
(72) Inventeur: Delahousse, Marc, 49000 Angers (FR); Gregoire, Olivier, 49320 Coutures (FR)
(74) Mandataire: Michelet, Alain

(56) Documents cités:
- EP-A- 0 512 569
- EP-A- 1 364 600
- EP-A2- 0 150 873

## Description

La présente invention concerne les éléments de suspension pour sommier ou siège du type à lattes munis de moyens de réglage de fermeté.

Les sommiers à lattes ou du type multi-éléments utilisent couramment des éléments de suspension. Dans certains cas, des aménagements particuliers sont prévus pour faire varier l'élasticité ou la fermeté de ces éléments de suspension. Par exemple dans le document FR-2 793 125 les éléments de suspension se présentent sous la forme d'une structure monobloc munie de lames déformables formant ressorts. Les aménagements particuliers réalisés au niveau de ces lames ressorts permettent, avec l'aide de pièces rapportées et interchangeables, de modifier leur élasticité par l'adjonction d'éléments ressorts complémentaires.

On connaît également, par les documents EP-0 512 569 ou encore DE-296 11 876, des organes de suspension constitués d'une liaison élastique interposée entre une tête supérieure réceptionnant une latte et une embase inférieure, ladite liaison élastique étant formée de bras articulés s'étendant dans le sens de l'axe longitudinal de la tête supérieure. Un système de curseur est agencé pour se déplacer sur la longueur d'un ou de plusieurs des bras articulés, de manière à modifier les capacités de déformation de la liaison élastique. Cependant, les moyens correspondants de réglage de fermeté, du type à curseur, sont relativement complexes, ils sont d'un encombrement important et nécessitent un déplacement conséquent pour obtenir une différence sensible en terme de fermeté.

Le document FR-2 839 870 de la demanderesse présente un élément de suspension pour un sommier (ou un siège) du type à lattes ou multi-éléments qui est constitué d'une embase inférieure, d'une tête supérieure et d'un système intermédiaire de liaison élastique.
L'embase inférieure est munie de moyens de fixation sur le châssis du sommier (ou du siège), ou sur un élément solidaire de ce châssis.
La tête supérieure est aménagée pour accueillir et fixer une ou plusieurs lattes, ou un plateau ; elle comporte un axe longitudinal adapté pour s'étendre dans le sens de la largeur dudit sommier ou siège.
D'autre part, la liaison intermédiaire élastique est aménagée entre ladite embase et ladite tête pour permettre un déplacement vertical de cette dernière vers l'embase, selon au moins une composante perpendiculaire à cette embase. Cette liaison élastique comprend, d'une part, deux bras rigides en Vé dont l'une des extrémités est solidaire, soit de la tête, soit de l'embase, par l'intermédiaire de moyens d'articulation, et d'autre part, une partie formant ressort qui s'étend entre l'autre extrémité desdits bras et ladite tête ou ladite embase, selon le cas. Cet élément de suspension comporte encore des moyens pour régler et contrôler l'amplitude du mouvement angulaire dudit ou desdits bras par rapport à ladite tête ou embase lors du déplacement vertical précité de ladite tête, de façon à permettre de modifier à volonté ses caractéristiques de fermeté.

Dans l'élément de suspension correspondant, les deux bras en Vé (et les parties formant ressort associées) sont orientés perpendiculairement à l'axe longitudinal de la tête (et donc dans le sens des longerons latéraux de la structure de sommier ou de siège), ce qui peut autoriser des possibilités d'oscillations trop importantes des lattes ou du plateau supporté du fait de la présence des moyens de réglage de fermeté (et des moyens d'articulation tête/bras).

La présente invention propose de remédier à ces différents inconvénients, selon la revendication 1.

Dans une forme de réalisation préférée, le ou les bras de l'élément de suspension s'étendent depuis la tête vers le bas, en direction de l'intérieur du sommier, c'est-à-dire entre ses deux longerons longitudinaux.

Les parties constitutives de cet élément de suspension, à savoir l'embase, la tête et la liaison élastique entre les deux, se présente avantageusement sous une forme monobloc réalisée en matériau thermoplastique de type élastomère.

L'invention sera encore illustrée, sans être aucunement limitée, par la description suivante d'une forme de réalisation particulière, donnée uniquement à titre d'exemple et représentée sur les dessins annexés dans lesquels :
- la figure 1 est une vue de côté d'un élément de suspension conforme à l'invention, représenté sous forme de schéma fonctionnel,
- la figure 2 est une vue de face de l'élément de suspension illustré figure 1, toujours sous forme de schéma fonctionnel.

Tel que représenté sur les figures 1 et 2, l'élément de suspension 1 se présente sous la forme d'une rotule équipant la structure d'un sommier comprenant un cadre formé de longerons longitudinaux 2 et de traverses d'extrémité 3.
Ici, l'élément de suspension 1 comprend :
- une embase 4 aménagée pour être fixée sur l'un des longerons longitudinaux 2 (en particulier sur la face interne de celui-ci),
- une tête 5 aménagée pour accueillir une ou plusieurs lattes 6 (en particulier ici deux lattes 6 par l'intermédiaire de logements 6') ; cette tête 5 comporte un axe longitudinal 7 orienté perpendiculairement aux longerons 2 supports et parallèlement aux traverses d'extrémité 3, ainsi qu'un plan médian 7' séparant les deux logements de lattes 6', et
- une liaison élastique 8 reliant la tête 5 et l'embase 4. Cette liaison élastique 8 permet à la tête 5 de se déplacer par rapport à l'embase 4 selon au moins une composante perpendiculaire à cette dernière.

En outre, un système 9 de réglage de fermeté est interposé entre la tête 5 et la liaison élastique 8.

La liaison élastique 8 est constituée d'un élément ressort 10 interposé entre l'embase 4 et un bras 11 solidaire de la tête 5. Le bras 11 s'étend dans le sens de l'axe 7 de la tête 5 (et aussi dans le sens de l'axe des logements de lattes 6') et il constitue un levier de déformation de l'élément ressort 10.
Ce bras 11 est articulé en 12 au niveau de sa zone de solidarisation avec la tête 5.

L'élément ressort 10 prolonge le bras 11 et il s'étend lui aussi dans le sens de l'axe 7 de la tête 5 ; il se présente sous la forme d'une lame flexible en forme générale de C, par exemple en portion d'ellipse.

Le bras 11 se présente avantageusement sous la forme d'un plat de quelques centimètres de largeur et de longueur, et de quelques millimètres d'épaisseur.
L'élément ressort 10 se présente avantageusement sous la forme d'une lame plate de quelques centimètres de largeur et de longueur, et de 1 à 2 mm d'épaisseur.

De préférence, la tête 5, l'embase 4 et la liaison élastique 8 sont réalisés monoblocs par moulage de matière thermoplastique type élastomère, les zones d'articulation 10, 12 étant obtenues par des amincissements de matière. En particulier, l'articulation 12 est en forme d'amincissement allongé qui s'étend sur une ligne perpendiculaire à l'axe longitudinal 7 de la tête 5.

Le mouvement de la tête 5 (lié à un appui sur les lattes 6 notamment) s'accompagne d'un mouvement du bras 11 et en particulier d'un pivotement de ce bras 11 autour de son articulation 12, et en même temps, on observe une déformation de l'élément ressort 10.

L'amplitude du mouvement du bras 11 par rapport à la tête 5 est réglée et contrôlée au moyen du système de réglage de fermeté 9. Ce système de réglage de fermeté 9 comprend des moyens constitués d'au moins une pièce en forme de came 13, rapportée et interposée entre le bras 11 et la tête 5, et en particulier entre un ou plusieurs mentonnets 14 solidaire(s) du bras 11 et une surface d'appui 15 faisant office de butée, située sous la tête 5.

En fonction de sa forme, le déplacement de la came 13 permet de modifier à volonté la capacité de mouvement du bras 11 et en particulier l'amplitude de son mouvement angulaire autour de son axe d'articulation 12.
Ce contrôle du mouvement du bras 11 influe sur la capacité de déformation des moyens élastiques 10 et permet de contrôler la fermeté de la rotule. Ainsi, le réglage de la fermeté de l'élément de suspension 1 est réalisé par un simple déplacement de la came 13, ceci à volonté, directement lors de la confection du sommier, ou bien par l'utilisateur lui-même.

Tout type de came 13 peut être mis en oeuvre, fonctionnant par rotation ou par translation, en particulier comme détaillé dans le document FR-2 839 870. Les surfaces d'appui de la came 13, le nombre et la position des mentonnets 14 seront adaptés en conséquence.

Le positionnement du bras plan 11 (et de l'élément élastique 10 associé) dans le sens de l'axe 7 de la tête 5 permet en particulier de limiter les possibilités d'oscillations latérales de la ou des lattes 6, en particulier du fait de l'orientation de l'articulation 12 (cette orientation étant perpendiculaire à l'axe 7 de la tête 5).
Ce positionnement autorise également une course de suspension importante.

Dans le mode de réalisation illustré, l'embase 4 et la tête 5 sont reliées par une liaison élastique 8 (bras 11 prolongé par un élément élastique 10), qui se situe sur l'axe médian 7' de l'élément de suspension. Dans des variantes de réalisation, la tête 5 et l'embase 4 pourront être reliées par plusieurs bras parallèles orientés dans le même sens (associés chacun à un élément ressort).

Egalement, dans le mode de réalisation illustré, le bras 11 s'étend depuis la tête 5 vers l'intérieur du sommier (entre les deux longerons longitudinaux 2), la forme en C de l'élément élastique 10 étant ouverte vers l'extérieur du cadre. Dans des variantes de réalisation, l'orientation du bras (ou des bras) et de l'élément ressort associé pourra être inversée, le bras s'étendant alors vers le bas et en direction de l'extérieur du sommier, et l'élément ressort en C étant ouvert en direction de l'intérieur du sommier.

Bien entendu, comme prévu dans le document FR-2 839 870 précité, le même principe de suspension peut être mis en oeuvre :
- pour réaliser non plus un sommier mais un siège, et/ou
- pour former un élément de suspension recevant non plus une ou plusieurs lattes, mais un plateau, de manière à obtenir un sommier (ou un siège) de type multi-éléments.

De même, ce principe de suspension peut être mis en oeuvre pour former un curseur venant se positionner sur des lattes interposées entre les longerons longitudinaux du sommier.

Encore comme prévu dans le document FR-2 839 870, il est possible d'envisager de positionner la structure de came du côté de l'embase.

## Revendications

1. Elément de suspension pour sommier ou siège du type à lattes, lequel élément de suspension est constitué :
- d'une embase (4) munie de moyens de fixation sur un longeron latéral (2) du sommier ou du siège,
- d'une tête (5) munie d'au moins un logement (6') pour la réception d'une latte (6), laquelle tête (5) comporte un axe longitudinal (7) adapté pour s'étendre dans le sens de la largeur dudit sommier ou siège,
- d'une liaison élastique (8) entre ladite embase (4) et ladite tête (5), aménagée pour permettre un déplacement vertical de cette dernière vers l'embase (4) selon au moins une composante perpendiculaire à ladite embase (4), laquelle liaison élastique (8) comprend, d'une part, au moins un bras rigide (11) dont l'une des extrémités est solidaire soit de ladite embase (4), soit de ladite tête (5), par l'intermédiaire de moyens d'articulation (12) et, d'autre part, une partie formant ressort (10) qui s'étend entre l'autre extrémité dudit bras (11) et ladite tête (5) ou ladite embase (4), selon le cas, ledit bras rigide (11) comportant au moins un mentonnet (14) destiné à coopérer avec une pièce en forme de came (13) dont la position est réglable par une manoeuvre en rotation ou en translation, ceci de manière à régler et contrôler à volonté l'amplitude du mouvement angulaire dudit bras (11) par rapport à ladite tête (5) ou ladite embase (4) autour dudit axe d'articulation (12), lors du déplacement vertical de ladite tête (5), pour permettre un réglage des caractéristiques de fermeté dudit élément de suspension, où ladite articulation (12) s'étend perpendiculairement à l'axe longitudinal (7) de ladite tête (5), **caractérisé en ce qu'**il comporte un bras unique (11) qui s'étend dans le sens de l'axe longitudinal (7) de la tête (5), centré sur le plan longitudinal médian (7') de ladite tête (5), lequel bras (11) se prolonge par un élément ressort (10) en forme de lame plate.

2. Elément de suspension selon la revendication 1, **caractérisé en ce que** le bras (11) s'étend depuis la tête (5) vers le bas, en direction de l'intérieur du sommier.

3. Elément de suspension selon l'une quelconque des revendications 1 ou 2, **caractérisé en ce que** l'embase (4), la tête (5) et la liaison élastique (8) se présentent sous une forme monobloc réalisée en matériau thermoplastique du type élastomère.

## Claims

1. A suspension element for a slatted-type bed base or seat, said suspension element consisting of:
- a base (4) provided with fixation means on a side rail (2) of the bed base or the seat,
- a head (5) provided with at least one accommodation (6') for receiving a slat (6), wherein said head (5) has a longitudinal axis (7) adapted to extend in the width direction of said bed base or seat,
- an elastic connection (8) between said base (4) and said head (5), arranged so as to allow a vertical displacement of the latter toward the base (4), according to at least one component perpendicular to said base (4), wherein said elastic connection (8) comprises, on the one hand, at least one rigid arm (11), one end of which is fastened to either said base (4) or said head (5), through articulation means (12), and on the other hand, a spring part (10) which extends between the other end of said arm (11) and said head (5) or said base (4), according to the case, said rigid arm (11) comprising at least one stub (14) intended to cooperate with a came-shaped part (13), the position of which is adjustable by a rotational or translational operation, so as adjust and control, at will, the amplitude of the angular movement of said arm (11) with respect to said head (5) or said base (4) around said axis of articulation (12), during the vertical displacement of said head (5), to allow an adjustment of the firmness characteristics of said suspension element, wherein said articulation (12) extends perpendicular to the longitudinal axis (7) of said head (5), **characterized in that** it comprises a single arm (11) which extends in the direction of the longitudinal axis (7) of the head (5), centred on the median longitudinal plane (7') of said head (5), wherein said arm (11) is extended by a flat blade-shaped spring element (10).

2. A suspension element according to claim 1, **characterized in that** the arm (11) extends downward from the head (5), toward the inside of the bed base.

3. A suspension element according to any one of claims 1 or 2, **characterized in that** the base (4), the head (5) and the elastic connection (8) are in the form of a single piece made of thermoplastic material of the elastomeric type.

## Patentansprüche

1. Aufhängungselement für Rost oder Sitz des Typs mit Latten, wobei das Aufhängungselement aus Folgendem besteht:
- ein Sockel (4), der mit Mitteln zum Befestigen auf einem seitlichen Längsbalken (2) des Rosts oder Sitzes versehen ist,
- ein Kopf (5), der mit mindestens einer Aufnahme (6') zum Aufnehmen einer Latte (6) versehen ist, wobei der Kopf (5) eine Längsachse (7) aufweist, die sich in die Breitenrichtung des Rosts oder Sitzes erstrecken kann,
- eine elastische Verbindung (8) zwischen dem Sockel (4) und dem Kopf (5), die eingerichtet ist, um eine vertikale Bewegung dieses Letzteren zu dem Sockel (4) entlang mindestens einer Komponente zu erlauben, die zu dem Sockel (4) senkrecht ist, wobei die elastische Verbindung (8) einerseits mindestens einen starren Arm (11) aufweist, von dem eines der Enden entweder fest mit dem Sockel (4) oder mit dem Kopf (5) über Anlenkmittel (12) verbunden ist, und, andererseits, mindestens einen Teil, der eine Feder (10) bildet, die sich je nach Fall zwischen dem anderen Ende des Arms (11) und dem Kopf (5) oder dem Sockel (4) erstreckt, wobei der starre Arm (11) mindestens einen Anschlag (14) aufweist, der dazu bestimmt ist, mit einem Teil in Nockenform (13) zusammenzuwirken, dessen Position durch eine Dreh- oder Verschiebungsbetätigung einstellbar ist, und zwar so, dass die Amplitude der Winkelbewegung des Arms (11) zu dem Kopf (5) oder dem Sockel (4) um die Anlenkachse (12) bei der vertikalen Verlagerung des Kopfs (5) nach Belieben eingestellt und gesteuert werden kann, um eine Einstellung der Festigkeitsmerkmale des Aufhängungselements zu erlauben, wobei sich die Anlenkung (12) senkrecht zu der Längsachse (7) des Kopfs (5) erstreckt, **dadurch gekennzeichnet, dass** es einen einzigen Arm (11) aufweist, der sich in die Richtung der Längsachse (7) des Kopfs (5) auf der mittleren Längsebene (7') des Kopfs (5) zentriert erstreckt, wobei sich der Arm (11) durch ein Federelement (10) in Form einer flachen Klinge verlängert.

2. Aufhängungselement nach Anspruch 1, **dadurch gekennzeichnet, dass** sich der Arm (11) von dem Kopf (5) nach unten in Richtung des Inneren des Rosts erstreckt.

3. Aufhängungselement nach einem der Ansprüche 1 oder 2, **dadurch gekennzeichnet, dass** der Sockel (4), der Kopf (5) und die elastische Verbindung (8) eine einstückige Form aufweisen, die aus einem Thermoplastmaterial des Typs Elastomer hergestellt ist.
